# EUROPÄISCHE PATENTSCHRIFT

(11) **EP 4 277 757 B1**
(45) Veröffentlichungstag und Bekanntmachung des Hinweises auf die Patenterteilung: **01.01.2025**
(21) Anmeldenummer: 22700614.5
(22) Anmeldetag: 13.01.2022
(51) Int. Cl.: B21B 37/18, B21B 38/06

(54) **VERRINGERUNG VON ZUGBEDINGTEN DICKENÄNDERUNGEN BEIM WALZEN**
REDUCING THICKNESS VARIATIONS DUE TO TENSION IN ROLLING
RÉDUCTION DES CHANGEMENTS D'ÉPAISSEUR LIÉS AU TIRAGE LORS DE LAMINAGE

(30) Priorität: 18.01.2021 EP 21152130
(43) Veröffentlichungstag der Anmeldung: 22.11.2023
(73) Patentinhaber: Primetals Technologies Germany GmbH, 91058 Erlangen (DE)
(72) Erfinder: HOLLAUS, Andreas, 91052 Erlangen (DE); KURZ, Matthias, 91052 Erlangen (DE)
(74) Vertreter: Metals@Linz
(86) Internationale Anmeldenummer: PCT/EP2022/050608
(87) Internationale Veröffentlichungsnummer: WO 2022/152779

(56) Entgegenhaltungen:
- EP-A1- 2 620 233
- EP-A1- 3 231 522
- JP-A- 2003 164 906

## Beschreibung

### Bezeichnung der Erfindung

Verringerung von zugbedingten Dickenänderungen beim Walzen

### Gebiet der Technik

Die vorliegende Erfindung geht aus von einem Betriebsverfahren für ein Walzgerüst zum Walzen eines flachen Walzguts aus Metall,
- wobei ein Positionsregler zum Regeln der Anstellung eines Stellgliedes, mittels dessen ein Walzspalt des Walzgerüsts eingestellt wird, in Abhängigkeit von einem resultierenden Positionssollwert und einem Positionsistwert des Stellgliedes eine Stellgröße für das Stellglied ermittelt und das Stellglied entsprechend ansteuert,
- wobei der resultierende Positionssollwert unter Verwertung eines resultierenden Basissollwertes ermittelt wird,
- wobei der resultierende Basissollwert als Summe eines anfänglichen Basissollwertes und eines Zusatzsollwertes ermittelt wird.

Im einfachsten Fall ist der resultierende Positionssollwert mit dem resultierenden Basissollwert identisch. Der anfängliche Basissollwert ist in aller Regel vom einlaufseitigen Zug und auslaufseitigen Zug unabhängig.

Die vorliegende Erfindung geht weiterhin aus von einem Steuerungssystem für ein Walzgerüst zum Walzen eines flachen Walzguts aus Metall, wobei das Steuerungssystem durch Hardwareblöcke und/oder Softwareprogrammierung derart ausgebildet ist, dass es im Betrieb ein derartiges Betriebsverfahren realisiert.

Die vorliegende Erfindung geht weiterhin aus von einer Walzeinheit zum Walzen eines flachen Walzguts aus Metall, wobei die Walzeinheit ein Walzgerüst zum Walzen des flachen Walzguts und ein derartiges Steuerungssystem aufweist.

### Stand der Technik

Beim Walzen eines flachen Walzguts aus Metall besteht eine der elementaren Anforderungen an den Walzprozess darin, ein flaches Walzgut zu produzieren, dessen Dicke möglichst gut mit einer vorbestimmten Solldicke übereinstimmt. Die Dicke des aus dem Walzgerüst auslaufenden Walzgutes wird insbesondere über den Walzspalt eingestellt. Die Größe des Walzspaltes wiederum wird durch entsprechendes Einstellen des Stellgliedes auf eine bestimmte Position eingestellt.

Die Größe des Walzspaltes und damit die Dicke des auslaufenden Walzgutes wird aber nicht durch die Position des Stellgliedes allein festgelegt. Vielmehr muss neben Verschleiß, thermischer Balligkeit, Walzenverschiebung und gegebenenfalls auch anderen Einflüssen zusätzlich die Auffederung des Walzgerüsts mit berücksichtigt werden. Die Auffederung ergibt sich durch die Walzkraft und weitere auf das Walzgerüst wirkende Kräfte, beispielsweise die Biegekraft.

In den meisten Fällen werden Walzgerüste walzspaltgeregelt betrieben. In derartigen Fällen wird zunächst in einem Stichplan eine auslaufseitige Dicke ermittelt, auf welche das Walzgut in dem Walzgerüst gewalzt werden soll. Weiterhin wird unter Berücksichtigung von Kenngrößen des Walzguts (beispielsweise dessen Breite, dessen einlaufseitiger Dicke, dessen Temperatur sowie weiterer Größen) eine zugehörige erwartete Walzkraft ermittelt. Unter Verwertung eines Federmodells des Walzgerüsts wird die zugehörige Auffederung des Walzgerüsts ermittelt. Unter Berücksichtigung der Auffederung des Walzgerüsts und weiterer Größen wie beispielsweise einer verschleißbedingten und/oder temperaturbedingten Balligkeit wird sodann ein Positionssollwert für das Stellglied ermittelt.

Beim Walzen des Walzguts wird die tatsächliche Walzkraft direkt erfasst oder anhand erfasster Größen ermittelt. Mittels einer AGC (automatic gauge control) wird der Korrekturwert ermittelt. Die Ermittlung des Korrekturwertes erfolgt innerhalb der AGC über ein Federmodell des Walzgerüsts.

Das Walzen eines flachen Walzguts aus Metall erfolgt oftmals derart, dass das Walzgut, während es in dem Walzgerüst gewalzt wird, vor dem Walzgerüst in einer vorgeordneten Einrichtung eingespannt ist und/oder hinter dem Walzgerüst in einer nachgeordneten Einrichtung eingespannt ist. Dadurch kann das Walzgut vor dem Walzgerüst mit einem einlaufseitigen Zug bzw. hinter dem Walzgerüst mit einem auslaufseitigen Zug beaufschlagt werden. Zur besseren Konstanthaltung des einlaufseitigen bzw. auslaufseitigen Zuges kann vor und/oder hinter dem Walzgerüst ein jeweiliger Schlingenheber angeordnet sein. Sofern das Walzgerüst Bestandteil einer mehrgerüstigen Walzstraße ist, aber nicht das vorderste Walzgerüst der Walzstraße ist, kann weiterhin die vorgeordnete Einrichtung ein weiteres Walzgerüst der mehrgerüstigen Walzstraße sein. In analoger Weise kann, sofern das Walzgerüst Bestandteil einer mehrgerüstigen Walzstraße ist, aber nicht das letzte Walzgerüst der Walzstraße ist, auch die nachgeordnete Einrichtung ein weiteres Walzgerüst der mehrgerüstigen Walzstraße sein. In anderen Gestaltungen können die vorgeordnete und/oder die nachgeordnete Einrichtung auch Haspel sein, beispielsweise bei einer Steckel-Mill. Auch andere Ausgestaltungen sind möglich.

Der auslaufseitige Zug und in noch stärkerem Umfang der einlaufseitige Zug haben Einfluss auf die Walzkraft. Insbesondere ist die erforderliche Walzkraft umso niedriger, je größer die Züge sind. Bei einer niedrigeren Walzkraft federt das Walzgerüst weniger auf. Sofern die verringerte Auffederung nicht berücksichtigt wird, beeinflussen die Züge daher die Dicke, auf die das Walzgut in dem Walzgerüst gewalzt wird.

Vom Ansatz her stellt dies kein Problem dar, weil die Änderung der Walzkraft erfasst wird und die durch die Änderung der Walzkraft bewirkte Änderung der Auffederung über die bereits erwähnte AGC korrigiert wird. Die AGC benötigt zum Korrigieren der Auffederung des Walzgerüsts jedoch eine nennenswerte Zeitspanne. Das Aufschalten des Korrekturwertes erfolgt also nur verzögert. Weiterhin wird die Kompensation durch die AGC oftmals nur gedämpft berücksichtigt, da anderenfalls die Gefahr besteht, dass die gleichzeitige Korrektur der Anstellung durch die AGC und das Nachführen der Züge durch Zugregelungen zu Schwingungen und Instabilitäten führt. Schließlich ist der durch die AGC ermittelte Korrekturwert oftmals fehlerbehaftet, beispielsweise aufgrund von Reibungseffekten im Walzgerüst oder aufgrund von Totbändern.

Weiterhin ist es gängige Praxis, die AGC erst nach dem Anstich - also verzögert - zuzuschalten. Während des Anstichs ist der auslaufseitige Zug 0, weil der Walzgutkopf eine nachgeordnete Einrichtung, welche das Walzgut im Zusammenwirken mit dem Walzgerüst mit dem auslaufseitigen Zug beaufschlagen könnte, noch nicht erreicht hat. Der einlaufseitige Zug kann jedoch durchaus von 0 verschiedene Werte aufweisen. Wenn in einem derartigen Fall der einlaufseitige Zug sich ändert, hat dies Auswirkungen auf die Walzkraft und damit auf die Auffederung des Walzgerüsts. Da jedoch die AGC erst nach dem Anstich zugeschaltet wird, wird die durch die veränderte Auffederung des Walzgerüsts hervorgerufene Änderung der Dicke, auf die das Walzgut in dem Walzgerüst gewalzt wird, während der Anstichphase nicht korrigiert.

In analoger Weise ist es gängige Praxis, die AGC bereits vor dem Abstich - also vorauseilend - einzufrieren (d.h. einen zum Zeitpunkt des Einfrierens ermittelten Korrekturwert nicht mehr nachzuführen) oder eine zeitliche Änderung des Korrekturwertes zu begrenzen. Während des Abstichs ist der einlaufseitige Zug 0, weil der Walzgutfuß aus einer vorgeordneten Einrichtung, welche das Walzgut im Zusammenwirken mit dem Walzgerüst mit dem einlaufseitigen Zug beaufschlagen könnte, bereits ausgelaufen ist. Der auslaufseitige Zug kann jedoch durchaus von 0 verschiedene Werte aufweisen. Wenn in einem derartigen Fall der auslaufseitige Zug sich ändert, hat dies Auswirkungen auf die Walzkraft und damit auf die Auffederung des Walzgerüsts. Da jedoch die AGC bereits vor dem Abstich eingefroren bzw. die zeitliche Änderung des von der AGC ermittelten Korrekturwertes begrenzt wird, wird die durch die veränderte Auffederung des Walzgerüsts hervorgerufene Änderung der Dicke, auf die das Walzgut in dem Walzgerüst gewalzt wird, während der Abstichphase nicht oder nur unzureichend korrigiert.

Aus der EP 3 231 522 A1 ist ein Betriebsverfahren der eingangs genannten Art bekannt. Bei diesem Betriebsverfahren wird mittels eines Zugreglers, der den eingangsseitigen Istzug auf einen eingangsseitigen Sollzug regelt, ein Anstellungszusatzsollwert ermittelt, der auf den eigentlichen Anstellungssollwert aufgeschaltet wird. Der eigentliche Anstellungssollwert ist ein Walzspaltsollwert. Der Oberbegriff von Anspruch 1 basiert auf der EP 3 231 522 A1.

Aus der JP 2003-164 906 A ist ebenfalls ein Betriebsverfahren der eingangs genannten Art bekannt. Bei diesem Betriebsverfahren wird mittels eines Zugreglers, der den ausgangsseitigen Istzug auf einen ausgangsseitigen Sollzug regelt, ein Anstellungszusatzsollwert ermittelt, der auf den eigentlichen Anstellungssollwert aufgeschaltet wird. Der eigentliche Anstellungssollwert ist ein Walzspaltsollwert.

Aus der EP 2 620 233 A1 ist ebenfalls ein Betriebsverfahren für ein Walzgerüst zum Walzen eines flachen Walzguts aus Metall bekannt. Bei diesem Betriebsverfahren wird eine Massenflussregelung implementiert, die ihrerseits auf das Anstellsystem des Walzgerüsts wirkt. Dadurch wird die Dicke des aus dem Walzgerüst auslaufenden Walzguts eingestellt. Bei diesem Betriebsverfahren wirkt ein Zugregler, der den eingangsseitigen Istzug auf einen eingangsseitigen Sollzug regelt, auf das Anstellsystem des Walzgerüsts.

### Zusammenfassung der Erfindung

Die Aufgabe der vorliegenden Erfindung besteht darin, Möglichkeiten zu schaffen, mittels derer eine bessere Einhaltung der Dicke des Walzguts auslaufseitig des Walzgerüsts gewährleistet werden kann.

Die Aufgabe wird durch ein Betriebsverfahren mit den Merkmalen des Anspruchs 1 gelöst. Vorteilhafte Ausgestaltungen des Betriebsverfahrens sind Gegenstand der abhängigen Ansprüche 2 bis 12.

Erfindungsgemäß wird ein Betriebsverfahren der eingangs genannten Art dadurch ausgestaltet,
- dass der Zusatzsollwert von einem Ermittlungselement unter Verwertung eines einlaufseitigen Istzuges oder eines korrespondierenden Sollzuges einer einlaufseitigen Zugregelung und eines einlaufseitigen Referenzzuges und/oder unter Verwertung eines auslaufseitigen Istzuges oder eines korrespondierenden Sollzuges einer auslaufseitigen Zugregelung und eines auslaufseitigen Referenzzuges ermittelt wird,
- wobei der einlaufseitige Referenzzug eine von dem einlaufseitigen Sollzug verschiedene Größe ist und/oder der auslaufseitige Referenzzug eine von einem auslaufseitigen Sollzug verschiedene Größe ist.

Der einlaufseitige Istzug und/oder der auslaufseitige Istzug können messtechnisch erfasste Istwerte sein bzw. anhand von messtechnisch erfassten Werten ermittelte Werte sein. Die Verwendung alternativ der Istwerte oder der Sollwerte ist möglich, weil die Zugregelungen in aller Regel eine hinreichend hohe Dynamik und Qualität aufweisen und daher die Istwerte und die Sollwerte in hinreichendem Umfang übereinstimmen.

In der Regel wird das Walzgerüst walzspaltgeregelt betrieben. Weiterhin wirkt die einlaufseitige Zugregelung in der Regel auf eine Walzenumfangsgeschwindigkeit, mit der das flache Walzgut in dem Walzgerüst gewalzt wird, und/oder auf eine Zuführgeschwindigkeit, mit der das flache Walzgut aus einer dem Walzgerüst vorgeordneten Einrichtung ausläuft. In analoger Weise wirkt die auslaufseitige Zugregelung in der Regel auf die Walzenumfangsgeschwindigkeit und/oder auf eine Abführgeschwindigkeit wirkt, mit der das flache Walzgut in eine dem Walzgerüst nachgeordnete Einrichtung einläuft. In der Regel wirken die Zugregelungen jeweils nur auf eine Einrichtung, also entweder die vorgeordnete Einrichtung oder das Walzgerüst bzw. entweder das Walzgerüst oder die nachgeordnete Einrichtung.

Soweit eine Abhängigkeit des Zusatzsollwertes vom einlaufseitigen Zugzustand (Soll oder Ist) besteht, wird der Zusatzsollwert von dem Ermittlungselement vorzugsweise anhand des Produkts einer einlaufseitigen Sensitivität mit der Differenz des einlaufseitigen Istzuges oder des korrespondierenden Sollzuges und des einlaufseitigen Referenzzuges ermittelt. In analoger Weise wird der Zusatzsollwert von dem Ermittlungselement vorzugsweise anhand des Produkts der auslaufseitigen Sensitivität mit der Differenz des auslaufseitigen Istzuges oder des korrespondierenden Sollzuges und des auslaufseitigen Referenzzuges ermittelt, sofern eine Abhängigkeit des Zusatzsollwertes vom auslaufseitigen Zugzustand besteht. Dadurch gestaltet sich die Ermittlung des Zusatzsollwertes und damit des resultierenden Basissollwertes besonders einfach.

Vorzugsweise wird der Zusatzsollwert von dem Ermittlungselement anhand des Produkts einer einlaufseitigen Sensitivität mit der Differenz des einlaufseitigen Istzuges oder des korrespondierenden Sollzuges und des einlaufseitigen Referenzzuges und/oder anhand des Produkts der auslaufseitigen Sensitivität mit der Differenz des auslaufseitigen Istzuges oder des korrespondierenden Sollzuges und des auslaufseitigen Referenzzuges ermittelt. Auf diese Art und Weise kann der Zusatzsollwert besonders einfach und zuverlässig ermittelt werden.

Vorzugsweise werden die einlaufseitige Sensitivität und/oder die auslaufseitige Sensitivität dem Ermittlungselement von einer übergeordneten Steuereinrichtung vorgegeben.

Beispielsweise können die entsprechenden Sensitivitäten innerhalb der übergeordneten Steuereinrichtung in Form von Tabellen oder dergleichen hinterlegt sein. In den Tabellen können die entsprechenden Sensitivitäten in Abhängigkeit von der Geometrie und anderen Eigenschaften des Walzguts (beispielsweise dessen chemischer Zusammensetzung und dessen Temperatur) hinterlegt sein. Bevorzugt ist es jedoch, wenn die einlaufseitige Sensitivität und/oder die auslaufseitige Sensitivität von der übergeordneten Steuereinrichtung im Rahmen einer Stichplanberechnung unter Auswertung eines Walzmodells ermittelt werden. Das Walzmodell basiert auf mathematisch-physikalischen Gleichungen, die den Walzvorgang in dem Walzgerüst beschreiben. Dadurch ist eine "punktgenaue" Ermittlung der einlaufseitigen Sensitivität und/oder der auslaufseitigen Sensitivität möglich. Das Walzmodell kann, soweit erforderlich, immer wieder adaptiert werden.

Die mathematisch-physikalischen Gleichungen des Walzmodells sind in der Regel Differenzialgleichungen und/oder algebraische Gleichungen. Derartige Modelle sind Fachleuten allgemein bekannt. Rein beispielhaft kann auf den Fachaufsatz "On the theorie of rolling" von J. M. Alexander, veröffentlicht in den Proceedings der Royal Society London, A. 326, Seiten 553 bis 563, 1972 verwiesen werden.

In analoger Weise können auch der einlaufseitige Referenzzug und/oder der auslaufseitige Referenzzug dem Ermittlungselement von einer übergeordneten Steuereinrichtung vorgegeben werden. Die entsprechenden Referenzzüge können von der übergeordneten Steuereinrichtung im Rahmen einer Stichplanberechnung ermittelt oder angesetzt werden.

Vorzugsweise ist das Betriebsverfahren derart ausgestaltet, dass die übergeordnete Steuereinrichtung - beispielsweise im Rahmen der Stichplanberechnung -
- anhand einer Solldicke, mit der das flache Walzgut aus dem Walzgerüst auslaufen soll, und des einlaufseitigen Referenzzuges und/oder des auslaufseitigen Referenzzuges den anfänglichen Basissollwert sowie den einlaufseitigen Sollzug und/oder den auslaufseitigen Sollzug ermittelt,
- den anfänglichen Basissollwert einer den Positionsregler und das Ermittlungselement umfassenden Regeleinheit vorgibt und
- den einlaufseitigen Sollzug einem vorderen Zugregler vorgibt, der den einlaufseitigen Istzug auf den einlaufseitigen Sollzug regelt, und/oder den auslaufseitigen Sollzug einem hinteren Zugregler vorgibt, der den auslaufseitigen Istzug auf den auslaufseitigen Sollzug regelt.

Vorzugsweise wird der resultierende Positionssollwert zumindest während des Walzens eines Mittelstücks des Walzguts unter Verwertung eines unter Verwertung einer tatsächlichen Walzkraft ermittelten Korrekturwertes ermittelt. Es wird also eine AGC implementiert. Es ist also möglich, das erfindungsgemäße Betriebsverfahren mit der AGC zu kombinieren.

Vorzugsweise wird im Rahmen der Ermittlung des Korrekturwertes zusätzlich zur tatsächlichen Walzkraft der resultierende Basissollwert berücksichtigt. Dadurch kann die Dynamik bei der Ermittlung des Korrekturwertes verbessert werden.

Vorzugsweise wird der resultierende Positionssollwert zumindest während des Walzens eines Walzgutkopfes und/oder eines Walzgutfußes ohne Verwertung einer tatsächlichen Walzkraft ermittelt. In diesem Fall erfolgt mittels der vorliegenden Erfindung auch dann eine Kompensation von Zugänderungen und dadurch bewirkten Walzkraftänderungen, wenn die AGC nicht aktiv ist.

Die letztgenannte Vorgehensweise ist insbesondere auch mit der Vorgehensweise kombinierbar, dass die AGC während des Walzens eines Mittelstücks des Walzguts aktiv ist. In diesem Fall kann beim Übergang vom Walzen des Walzgutkopfes zum Walzen des Mittelstücks alternativ ein Zuschalten der AGC erfolgen. In analoger Weise kann beim Übergang vom Walzen des Mittelstücks zum Walzen des Walzgutfußes ein Wegschalten (Einfrieren oder Begrenzung von Änderungen) der AGC erfolgen.

Vorzugsweise wird der resultierende Positionssollwert unter Verwertung der Abweichung einer auslaufseitig des Walzgerüsts erfassten Dicke des Walzguts von einer Solldicke ermittelt. Dadurch können etwaige Restfehler korrigiert werden.

Die Aufgabe wird weiterhin durch ein Steuerungssystem mit den Merkmalen des Anspruchs 13 gelöst. Erfindungsgemäß realisiert das Steuerungssystem durch die Hardwareblöcke und/oder Softwareprogrammierung im Betrieb ein erfindungsgemäßes Betriebsverfahren.

Die Aufgabe wird weiterhin durch eine Walzeinheit mit den Merkmalen des Anspruchs 14 gelöst. Erfindungsgemäß ist bei einer Walzeinheit der eingangs genannten Art das Steuerungssystem als erfindungsgemäßes Steuerungssystem ausgebildet.

### Kurze Beschreibung der Zeichnungen

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die in Verbindung mit den Zeichnungen näher erläutert werden. Hierbei zeigen in schematischer Darstellung:
- FIG 1: ein Walzgerüst und dessen Steuerung,
- FIG 2: eine Walzanordnung in einem ersten Betriebszustand,
- FIG 3: die Walzanordnung von FIG 2 in einem zweiten Betriebszustand,
- FIG 4: die Walzanordnung von FIG 2 in einem dritten Betriebszustand,
- FIG 5: den Aufbau einer Regeleinheit,
- FIG 6: ein Ermittlungselement,
- FIG 7: eine Ergänzung der Regeleinheit von FIG 5,
- FIG 8: eine Modifikation der Ergänzung von FIG 7,
- FIG 9: ein Zeitdiagramm und
- FIG 10: eine Ausgestaltung der Regeleinheit von FIG 5.

### Beschreibung der Ausführungsformen

Gemäß FIG 1 soll in einem Walzgerüst 1 ein Walzgut 2 gewalzt werden. Von dem Walzgerüst 1 sind in FIG 1 (und, soweit dargestellt, auch den anderen FIG) nur die Arbeitswalzen dargestellt. In der Regel weist das Walzgerüst 1 jedoch zusätzlich zu den Arbeitswalzen zumindest Stützwalzen auf (Quartogerüst), gegebenenfalls auch zusätzlich zu den Stützwalzen Zwischenwalzen, die zwischen den Arbeitswalzen und den Stützwalzen angeordnet sind (Sextogerüst). Das Walzgut 2 besteht aus Metall, oftmals aus Stahl, in manchen Fällen aus Aluminium, in seltenen Fällen aus einem anderen Metall wie beispielsweise Kupfer. Das Walzgut 2 ist weiterhin ein flaches Walzgut, d.h. ein Band (Regelfall) oder ein Grobblech (Ausnahme).

Das Walzgerüst 1 wird in der Regel walzspaltgeregelt betrieben. Weiterhin erfolgt das Walzen des Walzguts 2 in dem Walzgerüst 1 mit einer Walzenumfangsgeschwindigkeit vU. Die zugehörigen Antriebe und deren Ansteuerung sind nicht mit dargestellt.

Entsprechend der Darstellung in den FIG 2 und 3 kann das Walzgut 2, während es in dem Walzgerüst 1 gewalzt wird, in einer dem Walzgerüst 1 vorgeordneten Einrichtung 3 gehalten sein. In diesem Fall läuft das Walzgut 2 mit einer Zuführgeschwindigkeit vZ aus der vorgeordneten Einrichtung 3 aus. Weiterhin ist das Walzgut 2 einlaufseitig des Walzgerüsts 1 mit einem einlaufseitigen Istzug ZE beaufschlagt. Zwischen der vorgeordneten Einrichtung 3 und dem Walzgerüst 1 kann ein Schlingenheber angeordnet sein. Der Schlingenheber ist nicht mit dargestellt. Die vorgeordnete Einrichtung 3 kann entsprechend der Darstellung in den FIG 2 und 3 insbesondere als weiteres Walzgerüst ausgebildet sein. Sie kann aber auch anders ausgebildet sein, beispielsweise als Haspel oder als Treibrollensatz. Die Zuführgeschwindigkeit vZ ist in den FIG 2 und 3 als Umfangsgeschwindigkeit dargestellt. Falls die vorgeordnete Einrichtung 3 ein Walzgerüst ist, muss zusätzlich die Voreilung mit berücksichtigt werden.

Der einlaufseitige Istzug ZE wird in der Regel mittels einer entsprechenden Zugregelung auf einen korrespondierenden Sollzug ZE* geregelt. In diesem Fall werden der einlaufseitige Istzug ZE und der einlaufseitige Sollzug ZE* einem vorderen Zugregler 24 zugeführt. Der vordere Zugregler 24 ermittelt unter Verwertung des einlaufseitigen Istzuges ZE und des einlaufseitigen Sollzuges ZE* - meist unter Verwertung der Differenz der beiden genannten Züge ZE, ZE* - eine vordere Stellgröße δvE, mit der ein Stellglied beaufschlagt wird, so dass der einlaufseitige Istzug ZE an den einlaufseitigen Sollzug ZE* angeglichen oder zumindest angenähert wird. Die vordere Stellgröße δvE kann insbesondere ein Geschwindigkeitszusatzsollwert sein, der auf die Walzenumfangsgeschwindigkeit vU wirkt oder - mit umgekehrtem Vorzeichen - auf die Zuführgeschwindigkeit vZ wirkt.

In analoger Weise kann das Walzgut 2, während es in dem Walzgerüst 1 gewalzt wird, entsprechend der Darstellung in den FIG 3 und 4 in einer dem Walzgerüst 1 nachgeordneten Einrichtung 4 gehalten sein. In diesem Fall läuft das Walzgut 2 mit einer Abführgeschwindigkeit vA in die nachgeordnete Einrichtung 4 ein. Weiterhin ist das Walzgut 2 auslaufseitig des Walzgerüsts 1 mit einem auslaufseitigen Istzug ZA beaufschlagt. Zwischen dem Walzgerüst 1 und der nachgeordneten Einrichtung 4 kann ebenfalls ein Schlingenheber angeordnet sein. Auch dieser Schlingenheber ist nicht mit dargestellt. Die nachgeordnete Einrichtung 4 kann entsprechend der Darstellung in den FIG 3 bis 5 insbesondere als weiteres Walzgerüst ausgebildet sein. Sie kann aber auch anders ausgebildet sein, beispielsweise als Haspel oder als Treibrollensatz. Die Abführgeschwindigkeit vA ist in den FIG 3 und 4 als Umfangsgeschwindigkeit dargestellt. Falls die nachgeordnete Einrichtung 4 ein Walzgerüst ist, muss zusätzlich die Nacheilung mit berücksichtigt werden.

Der auslaufseitige Istzug ZA wird in der Regel mittels einer entsprechenden Zugregelung auf einen korrespondierenden Sollzug ZA* geregelt. In diesem Fall werden der auslaufseitige Istzug ZA und der auslaufseitige Sollzug ZA* einem hinteren Zugregler 25 zugeführt. Der hintere Zugregler 25 ermittelt unter Verwertung des auslaufseitigen Istzuges ZA und des auslaufseitigen Sollzuges ZA* - meist unter Verwertung der Differenz der beiden genannten Züge ZA, ZA* - eine hintere Stellgröße δvA, mit der ein Stellglied beaufschlagt wird, so dass der auslaufseitige Istzug ZA an den auslaufseitigen Sollzug ZA* angeglichen oder zumindest angenähert wird. Die hintere Stellgröße δvA kann insbesondere ein Geschwindigkeitszusatzsollwert sein, der auf die Walzenumfangsgeschwindigkeit vU wirkt oder - mit umgekehrtem Vorzeichen - auf die Abführgeschwindigkeit vA wirkt.

Das Walzgerüst 1 weist in der Regel eine Vielzahl von Stellgliedern auf, mittels derer der Walzprozess beeinflusst wird. Beispiele derartiger Stellglieder sind ein Biegesystem, mittels dessen eine Walzenbiegung eingestellt wird, eine Schiebeeinrichtung, mittels derer ein Walzenpaar gegenläufig axial verschiebbar ist, eine Walzenkühlung, eine Walzspaltschmierung und andere mehr. Im Rahmen der vorliegenden Erfindung kommt es wesentlich auf ein Stellglied 5 (siehe FIG 5) an, mittels dessen der Walzspalt des Walzgerüsts 1 eingestellt wird. Nachfolgend wird daher nur auf dieses Stellglied 5 und dessen Ansteuerung näher eingegangen.

Zum Regeln der Anstellung des Stellgliedes 5 wird einem Positionsregler 6 einer Regeleinheit 7 ein resultierender Positionssollwert s* vorgegeben. Dem Positionsregler 6 wird weiterhin ein Istwert s des Stellgliedes 5 zugeführt. In Abhängigkeit von diesen beiden Größen s*, s ermittelt der Positionsregler 6 eine Stellgröße q für das Stellglied 5 und steuert das Stellglied 5 entsprechend an. Die Regeleinheit 7 ist wesentlicher Bestandteil eines erfindungsgemäßen Steuerungssystems.

In der Regel ist das Stellglied 5 entsprechend der Darstellung in FIG 5 als Hydraulikzylindereinheit ausgebildet. In diesem Fall wirkt die Stellgröße q auf ein Hydrauliksystem 8, mittels dessen Arbeitsräume 9, 10 der Hydraulikzylindereinheit nach Bedarf mit einem hohen Arbeitsdruck pP (= Pumpendruck) oder einem niedrigen Arbeitsdruck pT (= Tankdruck) beaufschlagt werden. Die Stellgröße q kann diesem Fall beispielsweise ein zu fördernder Hydraulikstrom sein. Insbesondere in dieser Ausgestaltung kann der Positionsregler 6 entsprechend der Darstellung in FIG 5 als Proportionalregler (P-Regler) ausgebildet sein. In seltenen Fällen ist - alternativ oder zusätzlich - auch eine Verstellung des Walzspaltes mittels elektrischer Antriebe möglich, die auf Schrauben wirken. In derartigen Fällen ist der Positionsregler 6 oftmals als Proportional-Integral-Regler (PI-Regler) ausgebildet.

Der resultierende Positionssollwert s* wird unter Verwertung eines resultierenden Basissollwertes s1* ermittelt. In der Ausgestaltung gemäß FIG 5 ist der resultierende Positionssollwert s* mit dem resultierenden Basissollwert s1* identisch. In den resultierenden Positionssollwert s* können aber auch weitere Größen eingehen. Dies wird aus späteren Ausführungen noch ersichtlich werden. Der resultierende Basissollwert s1* wird unter Verwertung des einlaufseitigen Istzuges ZE und/oder des auslaufseitigen Istzuges ZA ermittelt.

Entsprechend der Darstellung in FIG 5 wird der resultierende Basissollwert s1* in einem Knotenpunkt 11 als Summe eines anfänglichen Basissollwertes s0* und eines Zusatzsollwertes δs1* ermittelt. Der anfängliche Basissollwert s0* ist - zumindest in der Regel - vom einlaufseitigen Istzug ZE und vom auslaufseitigen Istzug ZA unabhängig. Der Zusatzsollwert δs1* hingegen ist vom einlaufseitigen Istzug ZE und vom auslaufseitigen Istzug ZA abhängig. Insbesondere wird der Zusatzsollwert δs1* von dem Ermittlungselement 13 unter Verwertung eines einlaufseitigen Istzuges ZE und eines einlaufseitigen Referenzzuges ZER ermittelt. Alternativ oder zusätzlich kann der Zusatzsollwert δs1* von dem Ermittlungselement 13 unter Verwertung des auslaufseitigen Istzuges ZA und eines auslaufseitigen Referenzzuges ZAR ermittelt werden.

Zur Ermittlung des Zusatzsollwertes δs1* kann entsprechend der Darstellung in FIG 6 beispielsweise einem Ermittlungsblock 12 des Ermittlungselements 13 der einlaufseitige Istzug ZE zugeführt werden. In diesem Fall wird in dem Ermittlungsblock 12 unter Verwertung des einlaufseitigen Istzug ZE und des einlaufseitigen Referenzzuges ZER eine einlaufseitige Komponente δs1E* des Zusatzsollwertes δs1* ermittelt. Beispielsweise kann die einlaufseitige Komponente δs1E* entsprechend der Darstellung in FIG 6 gemäß der Beziehung $δs 1 E * = SE ⋅ \left(ZE-ZER\right)$ ermittelt werden. Hierbei ist SE eine eingangsseitige Sensitivität. Der eingangsseitige Referenzzug ZER kann gegebenenfalls den Wert 0 aufweisen. Er kann im Einzelfall sogar zeitlich variabel sein. In der Regel ist es in diesem Fall auch erforderlich, den anfänglichen Basissollwert s0* in korrespondierendem Umfang zu ändern.

Die eingangsseitige Sensitivität SE und der eingangsseitige Referenzzug ZER können dem Ermittlungselement 13 beispielsweise entsprechend der Darstellung in FIG 1 von einer übergeordneten Steuereinrichtung 14 vorgegeben werden. Die Steuereinrichtung 14 ist, sofern sie vorhanden ist, ein weiterer wesentlicher Bestandteil des Steuerungssystems.

In analoger Weise kann zur Ermittlung des Zusatzsollwertes δs1* entsprechend der Darstellung in FIG 6 beispielsweise einem Ermittlungsblock 15 des Ermittlungselements 13 der auslaufseitige Istzug ZA zugeführt werden. In diesem Fall wird in dem Ermittlungsblock 15 unter Verwertung des auslaufseitigen Istzuges ZA und des auslaufseitigen Referenzzuges ZAR eine auslaufseitige Komponente δs1A* des Zusatzsollwertes δs1* ermittelt. Beispielsweise kann die auslaufseitige Komponente δs1A* entsprechend der Darstellung in FIG 6 gemäß der Beziehung $δs 1 A * = SA ⋅ \left(ZA-ZAR\right)$ ermittelt werden. Hierbei ist SA eine ausgangsseitige Sensitivität. Die auslaufseitige Sensitivität SA und der auslaufseitige Referenzzug ZAR können dem Ermittlungselement 13 entsprechend der Darstellung in FIG 1 ebenfalls von der übergeordneten Steuereinrichtung 14 vorgegeben werden. Der eingangsseitige Referenzzug ZAR kann gegebenenfalls den Wert 0 aufweisen. Er kann im Einzelfall sogar zeitlich variabel sein. Analog zu einem Ändern des einlaufseitigen Referenzzuges ZER kann es bei einem Ende des auslaufseitigen Referenzzuges ZAR erforderlich sein, den anfänglichen Basissollwert s0* in korrespondierendem Umfang zu ändern.

Es ist möglich, dass nur einer der beiden Züge ZE, ZA verwertet wird. In diesem Fall ist der Zusatzsollwert δs1* mit der entsprechenden Komponente δs1E*, δs1A* identisch. In der Regel werden jedoch beide Züge ZE, ZA verwertet. Im Falle einer linearisierten Ermittlung weist das Ermittlungselement 13 einen Knotenpunkt 16 auf, in dem der Zusatzsollwert δs1* als Summe der beiden Komponenten δs1E*, δs1A* ermittelt wird. Weiterhin ist es möglich, anstelle der Istzüge ZE, ZA die zugehörigen Sollwerte ZE*, ZA* zu verwenden.

Die Sollzüge ZE*, ZA*, also die den zugehörigen Zugreglern 24, 25 zugeführten und damit für die Zugregelungen gültigen Sollwerte ZE*, ZA*, sind von den Referenzzügen ZER, ZAR verschiedene Größen. Es kann vom Ansatz her zwar möglich sein, die Sollzüge ZE*, ZA* aus den Referenzzügen ZER, ZAR abzuleiten, es besteht aber keine Identität. Die konkreten Werte können zwar temporär dieselben sein. Dies jedoch nicht systematisch und stets der Fall.

So ist es beispielsweise möglich, dass die Sollzüge ZE*, ZA* von einer Bedienperson (nicht dargestellt) vorgegeben werden oder während des Walzens des flachen Walzguts 2 von der Bedienperson variiert werden können. Die Referenzzüge ZER, ZAR hingegen sind von der Bedienperson nicht änderbar. Weiterhin ist es möglich, dass die Sollzüge ZE*, ZA* von der übergeordneten Steuereinrichtung 14 aus technologischen Gründen zeitlich variiert werden, während die Referenzzüge ZER, ZAR beibehalten werden. Dies wird nachstehend anhand eines Beispiels näher erläutert. Im Rahmen dieses Beispiels wird angenommen, dass die vorgeordnete Einrichtung 3 und die nachgeordnete Einrichtung 4 Walzgerüste sind und weiterhin der vorgeordneten Einrichtung 3 ebenfalls ein Walzgerüst vorgeordnet ist und der nachgeordneten Einrichtung 4 ebenfalls ein Walzgerüst nachgeordnet ist.

Ein Walzgutkopf 20 des Walzguts 2 (siehe FIG 2) erreicht beispielsweise zu einem Zeitpunkt t1 das Walzgerüst 1, zu einem Zeitpunkt t2 die nachgeordnete Einrichtung 4 und zu einem Zeitpunkt t3 das der nachgeordneten Einrichtung 4 nachgeordnete Walzgerüst. In ähnlicher Weise erreicht beispielsweise ein Walzgutfuß 21 des Walzguts 2 (siehe FIG 4) zu einem Zeitpunkt t4 das der vorgeordneten Einrichtung 3 vorgeordnete Walzgerüst, zu einem Zeitpunkt t5 die vorgeordnete Einrichtung 3 und zu einem Zeitpunkt t6 das Walzgerüst 1. Der Zeitpunkt t4 liegt in der Regel nach dem Zeitpunkt t3.

FIG 2 zeigt den Walzprozess beim Walzen des Walzguts 2 zum Zeitpunkt t1. Ab dem Zeitpunkt t1 kann der einlaufseitige Istzug ZE aufgebracht werden. Vor dem Zeitpunkt t1 ist dies hingegen nicht möglich. Vor dem Zeitpunkt t1 ist somit der einlaufseitige Istzug ZE zwangsweise 0. Der auslaufseitige Istzug ZA ist ebenfalls 0, weil sich auslaufseitig des Walzgerüsts 1 noch kein Walzgut 2 befindet und das Walzgut 2 erst recht nicht die nachgeordnete Einrichtung 4 erreicht hat.

In analoger Weise zeigt FIG 4 den Walzprozess beim Walzen des Walzguts 2 zum Zeitpunkt t6. Bis zum Zeitpunkt t6 kann gerade noch der auslaufseitige Istzug ZA aufgebracht werden. Nach dem Zeitpunkt t6 ist dies hingegen nicht möglich. Nach dem Zeitpunkt t6 ist somit der auslaufseitige Istzug ZA zwangsweise 0. Der einlaufseitige Istzug ZE ist ebenfalls 0, weil sich einlaufseitig des Walzgerüsts 1 bereits kein Walzgut 2 mehr befindet und das Walzgut 2 erst recht schon lange aus der vorgeordneten Einrichtung 3 ausgelaufen hat.

FIG 3 zeigt den Walzprozess beim Walzen des Walzguts 2 zwischen den Zeitpunkten t1 und t6, genauer zwischen den Zeitpunkten t2 und t5. Während dieses Zeitabschnitts ist das Walzgut 2 zumindest einseitig (also einlaufseitig oder auslaufseitig), während eines Teils dieses Zeitabschnitts sogar beidseitig (also einlaufseitig und auslaufseitig) mit dem jeweiligen Istzug ZE, ZA beaufschlagt.

Im statischen Zustand, wenn das Walzgut 2 in allen Walzgerüsten des soeben erläuterten Beispiels gewalzt wird, können die Sollzüge ZE*, ZA* mit den Referenzzügen ZER, ZAR korrespondieren, also die gleichen Werte aufweisen. Dieser - bezogen auf die Vorgabe der Sollwerte ZE*, ZA* für die Zugregler 24, 25 - statische Zustand liegt zwischen den Zeitpunkten t3 und t4 vor.

Hingegen kann beispielsweise im Zeitraum zwischen dem Zeitpunkt t1 und dem Zeitpunkt t2 der hintere Zugregler 25 prinzipbedingt nicht aktiv sein. Denn das Walzgut 2 kann auslaufseitig des Walzgerüsts 1 nicht mit dem auslaufseitigen Istzug ZA beaufschlagt sein. Die Ermittlung der auslaufseitigen Komponente δs1A* des Zusatzsollwertes δs1* hingegen ist auch während dieses Zeitraums durchaus möglich. Weiterhin kann während dieses Zeitraums der vordere Zugregler 24 zwar aktiv sein. Es ist jedoch möglich, dass dem vorderen Zugregler 24 zum Zeitpunkt t1 (oder kurz danach) nicht sofort der entsprechende Sollwert ZE* = ZER zugeführt wird, sondern der Sollwert ZE* mittels einer Rampe von 0 auf den Wert des entsprechenden Referenzzuges ZER angehoben wird.

In ähnlicher Weise ist es möglich, dass im Zeitraum zwischen dem Zeitpunkt t2 und dem Zeitpunkt t3 der hintere Zugregler 25 zwar aktiv ist, dem hinteren Zugregler 25 zum Zeitpunkt t2 (oder kurz danach) jedoch nicht sofort der entsprechende Sollwert ZA* = ZAR zugeführt wird, sondern der Sollwert ZA* mittels einer Rampe von 0 auf den Wert des entsprechenden Referenzzuges ZAR angehoben wird.

In ähnlicher Weise ist es möglich, dass im Zeitraum zwischen dem Zeitpunkt t4 und dem Zeitpunkt t5 der vordere Zugregler 24 zwar aktiv ist, der dem vorderen Zugregler 24 zugeführte Sollwert ZE* jedoch während des genannten Zeitraums von dem zu Beginn des genannten Zeitraums vorliegenden Wert ZE* = ZER mittels einer Rampe auf den Wert 0 abgesenkt wird.

Weiterhin kann im Zeitraum zwischen dem Zeitpunkt t5 und dem Zeitpunkt t6 der vordere Zugregler 24 prinzipbedingt nicht aktiv sein. Denn das Walzgut 2 kann einlaufseitig des Walzgerüsts 1 nicht mit dem einlaufseitigen Istzug ZE beaufschlagt sein. Die Ermittlung der einlaufseitigen Komponente δs1E* des Zusatzsollwertes δs1* hingegen ist auch während dieses Zeitraums durchaus möglich. Weiterhin kann während dieses Zeitraums der hintere Zugregler 25 zwar aktiv sein. Es ist jedoch möglich, dass der dem hinteren Zugregler 25 zugeführte Sollwert ZA* während des genannten Zeitraums von dem zu Beginn des genannten Zeitraums vorliegenden Wert ZA* = ZAR mittels einer Rampe auf den Wert 0 abgesenkt wird.

Die einlaufseitige Sensitivität SE und/oder die auslaufseitige Sensitivität SA und gegebenenfalls auch weitere Werte wie die Referenzzüge ZER und/oder ZAR und/oder der anfängliche Basissollwert s0* können von der übergeordneten Steuereinrichtung 14 bereitgestellt werden.

Die Regler realisieren während des Walzens des Walzguts eine Echtzeitregelung. Die Gesamtheit der Regler wird in Fachkreisen üblicherweise als L1-System bezeichnet. Die übergeordnete Steuereinrichtung 14 fungiert also als Einheit, die in Fachkreisen üblicherweise als L2-System bezeichnet wird. Die übergeordnete Steuereinrichtung 14 umfasst entsprechend der Darstellung in FIG 1 unter anderem ein Walzmodell 17, in dem der Walzvorgang in dem Walzgerüst 1 modelliert wird. Das Walzmodell 17 basiert auf mathematisch-physikalischen Gleichungen, die den Walzvorgang beschreiben. Die übergeordnete Steuereinrichtung 14 ermittelt die genannten Größen SE und/oder SA und/oder ZER und/oder ZAR und/oder s0* und gegebenenfalls auch weitere Größen unter Auswertung des Walzmodells 17.

Beispielsweise führt die übergeordnete Steuereinrichtung 14 vor dem Walzen des Walzguts 2 in dem Walzgerüst 1 eine Stichplanberechnung durch, in der sie diese und - soweit erforderlich - andere Werte ermittelt. Die ermittelten Werte stellt die übergeordnete Steuereinrichtung 14 unterlagerten Reglern (beispielsweise dem Positionsregler 6 der Regeleinheit 7) zur Verfügung. Insbesondere ermittelt die übergeordnete Steuereinrichtung 14 im Rahmen der Stichplanberechnung anhand einer Solldicke d* (siehe FIG 1), mit der das flache Walzgut 2 aus dem Walzgerüst 1 auslaufen soll, und dem einlaufseitigen Referenzzug ZER und/oder dem auslaufseitigen Referenzzug ZAR den anfänglichen Basissollwert s0* sowie den einlaufseitigen Sollzug ZE* und/oder den auslaufseitigen Sollzug ZA*. Die Solldicke d* kann alternativ der übergeordneten Steuereinrichtung 14 vorgegeben werden oder von der übergeordneten Steuereinrichtung 14 eigenständig ermittelt werden. Die Referenzzüge ZER, ZAR werden in der Regel von der übergeordneten Steuereinrichtung 14 angesetzt. Ausgehend von diesen Werten d*, ZER, ZAR ermittelt die übergeordnete Steuereinrichtung 14 die erforderliche Walzkraft und die erforderliche Anstellung. Die erforderliche Walzkraft entspricht einer Referenzwalzkraft FR, die erforderliche Anstellung dem anfänglichen Basissollwert s0*. Den anfänglichen Basissollwert s0* gibt die übergeordnete Steuereinrichtung 14 der Regeleinheit 7 vor. Ebenso gibt die übergeordnete Steuereinrichtung 14 den einlaufseitigen Sollzug ZE* dem vorderen Zugregler 24 und den auslaufseitigen Sollzug ZA* dem hinteren Zugregler 25 vor.

Die übergeordnete Steuereinrichtung 14 kann die einlaufseitige Sensitivität SE beispielsweise dadurch ermitteln, dass sie für den beabsichtigten Arbeitspunkt des Walzgerüsts 1 die Auswirkung der Änderung des einlaufseitigen Zuges ZE auf einer tatsächlichen Walzkraft F und weiterhin die Auswirkung der Änderung der Walzkraft F auf die Auffederung des Walzgerüsts 1 ermittelt. Das Produkt der beiden genannten Auswirkungen ergibt die einlaufseitige Sensitivität SE. In analoger Weise kann die übergeordnete Steuereinrichtung 14 die auslaufseitige Sensitivität SA dadurch ermitteln, dass sie für den beabsichtigten Arbeitspunkt des Walzgerüsts 1 die Auswirkung der Änderung des auslaufseitigen Zuges ZA auf die Walzkraft F und weiterhin die Auswirkung der Änderung der Walzkraft F auf die Auffederung des Walzgerüsts 1 ermittelt. Das Produkt der beiden genannten Auswirkungen ergibt die auslaufseitige Sensitivität SA. In völlig äquivalenter Weise ist es auch möglich, dem Ermittlungselement 13 die Basisgrößen für die Sensitivitäten SE, SA vorzugeben, also die Auswirkung der Änderung des einlaufseitigen Zuges ZE auf die tatsächliche Walzkraft F, die Auswirkung der Änderung des auslaufseitigen Zuges ZA auf die Walzkraft F und die Auswirkung der Änderung der Walzkraft F auf die Auffederung des Walzgerüsts 1. In diesem Fall kann das Ermittlungselement 13 die Sensitivitäten SE, SA selbst ermitteln. Weiterhin ist das Ermittlungselement 13 in diesem Fall insbesondere auch in der Lage, eine mit Änderungen der Züge ZE, ZA korrespondierende Änderung δF der erwarteten Walzkraft zu ermitteln.

In der Regel ist der resultierende Positionssollwert s* nicht mit dem resultierenden Basissollwert s1* identisch, sondern wird unter Verwertung weiterer Korrekturgrößen ermittelt.

So ist es entsprechend der Darstellung in FIG 7 beispielsweise möglich, dass der resultierende Positionssollwert s* unter Verwertung eines unter Verwertung der Walzkraft F ermittelten Korrekturwertes δs2* ermittelt wird. Beispielsweise kann der resultierende Positionssollwert s* in einem Knotenpunkt 18 als Summe des resultierenden Basissollwertes s1* und eines Korrekturwertes δs2* ermittelt werden. Der Korrekturwert δs2* wird in diesem Fall in einem Ermittlungsblock 19 unter Verwertung der tatsächlichen Walzkraft F ermittelt. Der Ermittlungsblock 19 implementiert somit eine AGC, in der eine zusätzliche Auffederung des Walzgerüsts 1 (zumindest weitgehend) kompensiert wird. Die zusätzliche Auffederung des Walzgerüsts 1 wird durch die Abweichung der tatsächlichen Walzkraft F von der Referenzwalzkraft FR hervorgerufen. Der guten Ordnung halber wird darauf hingewiesen, dass in FIG 7 nur die zusätzlichen Teile der Regeleinheit 7 dargestellt sind. Für die grundlegende Ausgestaltung der Regeleinheit 7 sind die FIG 5 und 6 mit heranzuziehen.

Im einfachsten Fall werden dem Ermittlungsblock 19 als Eingangsgrößen ausschließlich die tatsächliche Walzkraft F und die Referenzwalzkraft FR zugeführt. Die Referenzwalzkraft FR wird dem Ermittlungsblock 19 entsprechend der Darstellung in FIG 1 von der übergeordneten Steuereinrichtung 14 bereitgestellt. In vielen Fällen wird dem Ermittlungsblock 19 jedoch zusätzlich zur tatsächlichen Walzkraft F auch ein Wert zugeführt, der bis auf den von dem Ermittlungsblock 19 ermittelten Korrekturwert δs2* bereits mit dem resultierenden Positionssollwert s* korrespondiert. Beispielsweise kann dem Ermittlungsblock 19 der resultierende Basissollwert s1* zugeführt werden. In diesem Fall berücksichtigt der Ermittlungsblock 19 im Rahmen der Ermittlung des Korrekturwertes δs2* zusätzlich auch den resultierenden Basissollwert s1*. Weiterhin ermittelt das Ermittlungselement 13 in diesem Fall zusätzlich zum Zusatzsollwert δs1* auch die zugehörige erwartete Änderung δF der Referenzwalzkraft FR. Die erwartete Änderung δF der Referenzwalzkraft FR wird von dem Ermittlungsblock 19 bei der Ermittlung des Korrekturwertes δs2* berücksichtigt. Zusätzlich kann dem Ermittlungsblock 19 gegebenenfalls auch der Positionsistwert s zugeführt werden.

Es ist möglich, dass die in Verbindung mit FIG 7 erläuterte Vorgehensweise während des Walzens des Walzguts 2 in dem Walzgerüst 1 stets ausgeführt wird. In diesem erfolgt die Ermittlung und Aufschaltung des Korrekturwertes δs2* unabhängig davon, welcher Abschnitt des Walzguts 2 gerade gewalzt wird. In vielen Fällen wird der Korrekturwert δs2* jedoch nur ermittelt bzw. wirksam geschaltet, während ein Mittelstück des Walzguts 2 gewalzt wird. Während des Walzens des Walzgutkopfes 20 und/oder des Walzgutfußes 21 hingegen wird der resultierende Positionssollwert s* oftmals ohne Verwertung der tatsächlichen Walzkraft F ermittelt. Dies wird nachstehend in Verbindung mit den FIG 8 und 9 unter zusätzlicher Bezugnahme auf die FIG 2 bis 4 näher erläutert.

FIG 8 geht aus von der Regeleinheit 7 von FIG 7. Bei FIG 8 können dem Ermittlungsblock 19 ein Aktivierungssignal A und ein Resetsignal R zugeführt werden. Das Aktivierungssignal A weist gemäß FIG 9 den Wert 0 oder den Wert 1 auf. Ein Wert des Aktivierungssignals A von 1 bewirkt eine Aktivierung des Ermittlungsblocks 19. Der Ermittlungsblock 19 ermittelt in diesem Fall den jeweils gültigen Korrekturwert δs2* unter Verwertung der Walzkraft F. Im Ergebnis wird dadurch der resultierende Positionssollwert s* unter Verwertung der Walzkraft F ermittelt. Ein Wert des Aktivierungssignals A von 0 bewirkt eine Deaktivierung des Ermittlungsblocks 19. Der Ermittlungsblock 19 gibt in diesem Fall den zuletzt ermittelten Korrekturwert δs2* aus, führt den Korrekturwert δs2* aber nicht weiter nach. Im Ergebnis wird dadurch der resultierende Positionssollwert s* ohne Verwertung der Walzkraft F ermittelt. Das Resetsignal R wird dem Ermittlungsblock 19 nur zugeführt, wenn in dem Walzgerüst 1 kein Walzgut gewalzt wird. Das Zuführen des Resetsignals R bewirkt, dass der zuletzt ermittelte Korrekturwert δs2* auf 0 zurückgesetzt wird.

Das Aktivierungssignal A variiert als Funktion der Zeit t. Bis zum Zeitpunkt t1 weist das Aktivierungssignal A den Wert 0 auf. Danach steigt das Aktivierungssignal A - in der Regel abrupt - auf den Wert 1 an. Zum Zeitpunkt t6 sinkt das Aktivierungssignal A - in der Regel wieder abrupt - auf den Wert 0 ab. Zu einem Zeitpunkt t7, der gemäß FIG 9 nach dem Zeitpunkt t6, wird (kurzzeitig) das Resetsignal R vorgegeben.

FIG 10 zeigt eine weitere Ausgestaltung der Regeleinheit 7 von FIG 5. Die Ausgestaltung von FIG 10 könnte jedoch ohne weiteres auch auf der Ausgestaltung der Regeleinheit 7 der FIG 7 und 8 basieren. Gemäß FIG 10 wird auslaufseitig des Walzgerüsts 2 mittels einer entsprechenden Messeinrichtung 22 eine Dicke d des Walzguts 2 erfasst, also deren Istwert. In einem Ermittlungsblock 23 wird die Dicke d mit einer Solldicke d* verglichen. Anhand der Abweichung der Dicke d des Walzguts 2 von der Solldicke d* wird in dem Ermittlungsblock 23 eine Korrekturgröße δs3* ermittelt. Die Korrekturgröße δs3* wird dem Knotenpunkt 18 zugeführt. Dadurch wird der resultierende Positionssollwert s* unter Verwertung auch der Korrekturgröße δs3* ermittelt. Durch diese Vorgehensweise können verbleibende Fehler aller Art kompensiert werden.

Die vorliegende Erfindung weist viele Vorteile auf. Wenn und solange die AGC aktiv ist - also insbesondere beim Walzen des Mittelstücks des Walzguts 2 - müssen die AGC und auch eine etwaige auf der Messung der Dicke d basierende Dickenregelung nicht mehr den gesamten durch die Änderung der Walzkraft F hervorgerufenen Fehler in der Anstellung des Walzgerüsts 1 kompensieren, da eine teilweise Kompensation bereits durch die zugabhängige Ermittlung des resultierenden Positionssollwertes s* erfolgt, also durch die Korrektur aufgrund der Züge ZE, ZA. Wenn und solange die AGC inaktiv ist - also insbesondere während der Anstichphase und während der Abstichphase - kann durch die zugabhängige Ermittlung des resultierenden Positionssollwertes s* zumindest teilweise eine Korrektur von Dickenfehlern erreicht werden, die anderenfalls überhaupt nicht korrigiert werden könnten. Im Ergebnis können dadurch der Anfangsabschnitt und/oder der Endabschnitt des Walzguts 2, deren Dicke d um mehr als die zulässige Toleranz von der Solldicke d* abweicht, deutlich verkürzt werden, oftmals auf ca. die Hälfte. Es besteht weiterhin Anlass zu der Vermutung, dass auch der Aufbau der Schlingenregelung unmittelbar nach dem Anstich verbessert wird.

Obwohl die Erfindung im Detail durch das bevorzugte Ausführungsbeispiel näher illustriert und beschrieben wurde, so ist die Erfindung nicht durch die offenbarten Beispiele eingeschränkt und andere Varianten können vom Fachmann hieraus abgeleitet werden, ohne den Schutzumfang der Erfindung zu verlassen, wie er in den Ansprüchen definiert wird.

### Bezugszeichenliste

- 1: Walzgerüst
- 2: Walzgut
- 3, 4: vor-/nachgeordnete Einrichtung
- 5: Stellglied
- 6: Positionsregler
- 7: Regeleinheit
- 8: Hydrauliksystem
- 9, 10: Arbeitsräume
- 11, 16, 18: Knotenpunkte
- 12, 15, 19, 23: Ermittlungsblöcke
- 13: Ermittlungselement
- 14: Steuereinrichtung
- 17: Walzmodell
- 20: Walzgutkopf
- 21: Walzgutfuß
- 22: Messeinrichtung
- 24, 25: Zugregler

- A: Aktivierungssignal
- d, d*: Dicken (Ist und Soll)
- F: tatsächliche Walzkraft
- FR: Referenzwalzkraft
- pP, pT: Arbeitsdrücke
- q: Stellgröße
- R: Resetsignal
- s: Positionsistwert
- s*: resultierender Positionssollwert
- s0*, s1*: Basissollwerte
- t: Zeit
- t1 bis t7: Zeitpunkte
- vA, vU, vZ: Geschwindigkeiten
- ZA, ZE, ZA*, ZE*: Züge (Ist und Soll)
- ZAR, ZER: Referenzzüge

- δs1*: Zusatzsollwert
- δs1A*, δs1E*: Komponenten
- δs2*: Korrekturwert
- δs3*: Korrekturgröße
- δvA, δvE: Stellgrößen

## Patentansprüche

1. Betriebsverfahren für ein Walzgerüst (1) zum Walzen eines flachen Walzguts (2) aus Metall,
- wobei ein Positionsregler (6) zum Regeln der Anstellung eines Stellgliedes (5), mittels dessen ein Walzspalt des Walzgerüsts (1) eingestellt wird, in Abhängigkeit von einem resultierenden Positionssollwert (s*) und einem Positionsistwert (s) des Stellgliedes (5) eine Stellgröße (q) für das Stellglied (5) ermittelt und das Stellglied (5) entsprechend ansteuert,
- wobei der resultierende Positionssollwert (s*) unter Verwertung eines resultierenden Basissollwertes (s1*) ermittelt wird, **dadurch gekennzeichnet, dass**
- der resultierende Basissollwert (s1*) als Summe eines anfänglichen Basissollwertes (s0*) und eines Zusatzsollwertes (δs1*) ermittelt wird,
- wobei der Zusatzsollwert (δs1*) von einem Ermittlungselement (13) unter Verwertung eines einlaufseitigen Istzuges (ZE) oder eines korrespondierenden Sollzuges (ZE*) einer einlaufseitigen Zugregelung und eines einlaufseitigen Referenzzuges (ZER) und/oder unter Verwertung eines auslaufseitigen Istzuges (ZA) oder eines korrespondierenden Sollzuges (ZA*) einer auslaufseitigen Zugregelung und eines auslaufseitigen Referenzzuges (ZAR) ermittelt wird,
- wobei der einlaufseitige Referenzzug (ZER) eine von dem einlaufseitigen Sollzug (ZE*) verschiedene Größe ist und/oder der auslaufseitige Referenzzug (ZAR) eine von einem auslaufseitigen Sollzug (ZA*) verschiedene Größe ist.

2. Betriebsverfahren nach Anspruch 1,
**dadurch gekennzeichnet,**
**dass** das Walzgerüst (1) walzspaltgeregelt betrieben wird.

3. Betriebsverfahren nach Anspruch 1 oder 2,
**dadurch gekennzeichnet,**
**dass** die einlaufseitige Zugregelung auf eine Walzenumfangsgeschwindigkeit (vU), mit der das flache Walzgut (2) in dem Walzgerüst (1) gewalzt wird, und/oder auf eine Zuführgeschwindigkeit (vZ) wirkt, mit der das flache Walzgut (2) aus einer dem Walzgerüst (1) vorgeordneten Einrichtung (3) ausläuft, und/oder dass die auslaufseitige Zugregelung auf die Walzenumfangsgeschwindigkeit (vU) und/oder auf eine Abführgeschwindigkeit vA) wirkt, mit der das flache Walzgut (2) in eine dem Walzgerüst (1) nachgeordnete Einrichtung (4) einläuft.

4. Betriebsverfahren nach Anspruch 1, 2 oder 3,
**dadurch gekennzeichnet,**
**dass** der Zusatzsollwert (δs1*) von dem Ermittlungselement (13) anhand des Produkts einer einlaufseitigen Sensitivität (SE) mit der Differenz des einlaufseitigen Istzuges (ZE) oder des korrespondierenden Sollzuges (ZE*) und des einlaufseitigen Referenzzuges (ZER) und/oder anhand des Produkts der auslaufseitigen Sensitivität (SA) mit der Differenz des auslaufseitigen Istzuges (ZA) oder des korrespondierenden Sollzuges (ZA*) und des auslaufseitigen Referenzzuges (ZAR) ermittelt wird.

5. Betriebsverfahren nach Anspruch 4,
**dadurch gekennzeichnet,**
**dass** die einlaufseitige Sensitivität (SE) und/oder die auslaufseitige Sensitivität (SA) dem Ermittlungselement (13) von einer übergeordneten Steuereinrichtung (14) vorgegeben werden.

6. Betriebsverfahren nach Anspruch 5,
**dadurch gekennzeichnet,**
**dass** die einlaufseitige Sensitivität (SE) und/oder die auslaufseitige Sensitivität (SA) von der übergeordneten Steuereinrichtung (14) im Rahmen einer Stichplanberechnung unter Auswertung eines Walzmodells (22) ermittelt werden, das basierend auf mathematisch-physikalischen Gleichungen den Walzvorgang in dem Walzgerüst (1) beschreibt.

7. Betriebsverfahren nach einem der obigen Ansprüche,
**dadurch gekennzeichnet,**
**dass** der einlaufseitige Referenzzug (ZER) und/oder der auslaufseitige Referenzzug (ZAR) dem Ermittlungselement (13) von einer übergeordneten Steuereinrichtung (14) vorgegeben werden.

8. Betriebsverfahren nach Anspruch 7,
**dadurch gekennzeichnet,**
**dass** die übergeordnete Steuereinrichtung (14)
- anhand einer Solldicke (d*), mit der das flache Walzgut (2) aus dem Walzgerüst (1) auslaufen soll, und des einlaufseitigen Referenzzuges (ZER) und/oder des auslaufseitigen Referenzzuges (ZAR) den anfänglichen Basissollwert (s0*) sowie den einlaufseitigen Sollzug (ZE*) und/oder den auslaufseitigen Sollzug (ZA*) ermittelt,
- den anfänglichen Basissollwert (s0*) einer den Positionsregler (6) und das Ermittlungselement (13) umfassenden Regeleinheit (7) vorgibt und
- den einlaufseitigen Sollzug (ZE*) einem vorderen Zugregler (24) vorgibt, der den einlaufseitigen Istzug (ZE) auf den einlaufseitigen Sollzug (ZE*) regelt, und/oder den auslaufseitigen Sollzug (ZA*) einem hinteren Zugregler (25) vorgibt, der den auslaufseitigen Istzug (ZA) auf den auslaufseitigen Sollzug (ZA*) regelt.

9. Betriebsverfahren nach einem der obigen Ansprüche,
**dadurch gekennzeichnet,**
**dass** der resultierende Positionssollwert (s*) zumindest während des Walzens eines Mittelstücks des Walzguts (2) unter Verwertung eines unter Verwertung einer tatsächlichen Walzkraft (F) ermittelten Korrekturwertes (δs2*) ermittelt wird.

10. Betriebsverfahren nach Anspruch 9,
**dadurch gekennzeichnet,**
**dass** im Rahmen der Ermittlung des Korrekturwertes (δs2*) zusätzlich zur tatsächlichen Walzkraft (F) der resultierende Basissollwert (s1*) berücksichtigt wird.

11. Betriebsverfahren nach einem der obigen Ansprüche,
**dadurch gekennzeichnet,**
**dass** der resultierende Positionssollwert (s*) zumindest während des Walzens eines Walzgutkopfes (20) und/oder eines Walzgutfußes (21) ohne Verwertung einer tatsächlichen Walzkraft (F) ermittelt wird.

12. Betriebsverfahren nach einem der obigen Ansprüche,
**dadurch gekennzeichnet,**
**dass** der resultierende Positionssollwert (s*) unter Verwertung der Abweichung einer auslaufseitig des Walzgerüsts (1) erfassten Dicke (d) des Walzguts (2) von einer Solldicke (d*) ermittelt wird.

13. Steuerungssystem für ein Walzgerüst (1) zum Walzen eines flachen Walzguts (2) aus Metall, wobei das Steuerungssystem durch Hardwareblöcke und/oder Softwareprogrammierung derart ausgebildet ist, dass es im Betrieb ein Betriebsverfahren nach einem der obigen Ansprüche realisiert.

14. Walzeinheit zum Walzen eines flachen Walzguts (2) aus Metall, wobei die Walzeinheit ein Walzgerüst (1) zum Walzen des flachen Walzguts (2) und ein Steuerungssystem nach Anspruch 13 aufweist.

## Claims

1. Operating method for a roll stand (1) for rolling flat metal rolling stock (2),
- wherein a position regulator (6) for regulating the positioning of an actuator (5) by means of which a roll gap of the roll stand (1) is set determines an actuating variable (q) for the actuator (5) as a function of a resulting position target value (s*) and a position actual value (s) of the actuator (5) and activates the actuator (5) accordingly,
- wherein the resulting position target value (s*) is determined by use of a resulting base target value (s1*), **characterized in that**
- the resulting base target value (s1*) is determined as the sum of an initial base target value (s0*) and an additional target value (δs1*),
- wherein the additional target value (δs1*) is determined by a determination element (13) by the use of an inlet-side actual tension (ZE), or a corresponding target tension (ZE*) of an inlet-side tension regulating system, and an inlet-side reference tension (ZER) and/or by the use of an outlet-side actual tension (ZA), or a corresponding target tension (ZA*) of an outlet-side tension regulating system, and an outlet-side reference tension (ZAR),
- wherein the inlet-side reference tension (ZER) is a different variable from the inlet-side target tension (ZE*) and/or the outlet-side reference tension (ZAR) is a different variable from an outlet-side target tension (ZA*).

2. Operating method according to Claim 1, **characterized in that** the roll stand (1) is operated by regulating the roll gap.

3. Operating method according to Claim 1 or 2, **characterized in that** the inlet-side tension regulating system acts on a roll circumferential speed (vU) at which the flat rolling stock (2) is rolled in the roll stand (1), and/or on a feed speed (vZ) at which the flat rolling stock (2) exits a device (3) arranged upstream from the roll stand (1), and/or **in that** the outlet-side tension regulating system acts on the roll circumferential speed (vU) and/or on a discharge speed (vA) at which the flat rolling stock (2) enters a device (4) arranged downstream from the roll stand (1).

4. Operating method according to Claim 1, 2 or 3, **characterized in that** the additional target value (δs1*) is determined by the determination element (13) on the basis of the product of an inlet-side sensitivity (SE) and the difference between the inlet-side actual tension (ZE) or the corresponding target tension (ZE*) and the inlet-side reference tension (ZER) and/or on the basis of the product of the outlet-side sensitivity (SA) and the difference between the outlet-side actual tension (ZA) or the corresponding target tension (ZA*) and the outlet-side reference tension (ZAR).

5. Operating method according to Claim 4, **characterized in that** the inlet-side sensitivity (SE) and/or the outlet-side sensitivity (SA) are specified for the determination element (13) by a higher-order control device (14).

6. Operating method according to Claim 5, **characterized in that** the inlet-side sensitivity (SE) and/or the outlet-side sensitivity (SA) are determined by the higher-order control device (14) as part of a pass schedule calculation by analysis of a rolling model (22) which describes the rolling procedure in the roll stand (1) based on mathematical physical equations.

7. Operating method according to one of the above claims, **characterized in that** the inlet-side reference tension (ZER) and/or the outlet-side reference tension (ZAR) are specified for the determination element (13) by a higher-order control device (14) .

8. Operating method according to Claim 7, **characterized in that** the higher-order control device (14)
- determines the initial base target value (s0*) and the inlet-side target tension (ZE*) and/or the outlet-side target tension (ZA*) on the basis of a target thickness (d*) with which the flat rolling stock (2) is to exit the roll stand (1) and the inlet-side reference tension (ZER) and/or the outlet-side reference tension (ZAR),
- specifies the initial base target value (s0*) of a regulating unit (7) comprising the position regulator (6) and the determination element (13), and
- specifies the inlet-side target tension (ZE*) for a front tension regulator (24) which regulates the inlet-side actual tension (ZE) to the inlet-side target tension (ZE*) and/or the outlet-side target tension (ZA*) for a rear tension regulator (25) which regulates the outlet-side actual tension (ZA) to the outlet-side target tension (ZA*).

9. Operating method according to one of the above claims, **characterized in that** the resulting position target value (s*) is determined at least during the rolling of a central portion of the rolling stock (2) by the use of a correction value (δs2*) determined by the use of an actual rolling force (F).

10. Operating method according to Claim 9, **characterized in that** the resulting base target value (s1*) is taken into account as part of the determination of the correction value (δs2*) in addition to the actual rolling force (F).

11. Operating method according to one of the above claims, **characterized in that** the resulting position target value (s*) is determined at least during the rolling of a head (20) of the rolling stock and/or a tail (21) of the rolling stock without the use of an actual rolling force (F).

12. Operating method according to one of the above claims, **characterized in that** the resulting position target value (s*) is determined by the use of the deviation of a thickness (d) of the rolling stock (2), measured at the outlet side of the roll stand (1), from a target thickness (d*).

13. Control system for a roll stand (1) for rolling flat metal rolling stock (2), wherein the control system is formed by hardware blocks and/or software programs in such a way that during operation it implements an operating method according to one of the above claims.

14. Rolling unit for rolling flat metal rolling stock (2), wherein the rolling unit has a roll stand (1) for rolling the flat rolling stock (2) and a control system according to Claim 13.

## Revendications

1. Procédé de fonctionnement d'une cage de laminoir (1) pour le laminage d'un produit laminé plat (2) en métal,
- dans lequel un système de positionnement (6) pour régler la mise en marche d'un actionneur (5), au moyen duquel est réglée une emprise de la cage de laminoir (1), en fonction d'une valeur de position de consigne résultante (s*) et d'une valeur de position réelle (s) de l'actionneur (5), détermine une grandeur de réglage (q) pour l'actionneur (5) et commande l'actionneur (5) d'une manière correspondante,
- dans lequel la valeur de position de consigne résultante (s*) est déterminée en utilisant une valeur de base de consigne résultante (s1*), **caractérisé en ce que** la valeur de base de consigne résultante (s1*) est déterminée comme somme d'une valeur de base de consigne initiale (s0*) et d'une valeur de consigne supplémentaire (δs1*),
- dans lequel la valeur de consigne supplémentaire (δs1*) est déterminée par un élément de détermination (13) en utilisant une tension réelle côté entrée (ZE) ou une tension de consigne correspondante (ZE*) d'un réglage de tension côté entrée et d'une tension de référence côté entrée (ZER) et/ou en utilisant une tension réelle côté sortie (ZA) ou une tension de consigne correspondante (ZA*) d'un réglage de tension côté sortie et d'une tension de référence côté sortie (ZAR),
- dans lequel la tension de référence côté entrée (ZER) est une grandeur différente de la tension de consigne côté entrée (ZE*) et/ou la tension de référence côté sortie (ZAR) est une grandeur différente d'une tension de consigne (ZE*) et/ou la tension de référence côté sortie (ZAR) est une grandeur différente d'une tension de consigne côté sortie (ZA*) .

2. Procédé de fonctionnement selon la revendication 1, **caractérisé en ce que** la cage de laminoir (1) est actionnée en réglant l'emprise de laminage.

3. Procédé de fonctionnement selon la revendication 1 ou 2, **caractérisé en ce que** le réglage de tension côté entrée agit sur une vitesse périphérique des rouleaux (vU), à laquelle le produit laminé plat (2) est laminé dans la cage de laminoir (1), et/ou sur une vitesse de transport (vZ), à laquelle le produit laminé plat (2) sort d'un dispositif (3) situé en amont de la cage de laminoir (1), et/ou **en ce que** le réglage de tension côté sortie agit sur la vitesse périphérique des rouleaux (vU) et/ou sur une vitesse d'évacuation (vA), à laquelle le produit laminé plat (2) entre dans un dispositif (4) disposé en aval de la cage de laminoir (1).

4. Procédé de fonctionnement selon la revendication 1, 2 ou 3, **caractérisé en ce que** la valeur de consigne supplémentaire (δs1*) est déterminée par l'élément de détermination (13) à l'aide du produit d'une sensibilité côté entrée (SE) par la différence de la tension réelle côté entrée (ZE) ou de la tension de consigne correspondante (ZE*) et de la tension de référence côté entrée (ZER) et/ou à l'aide du produit de la sensibilité côté sortie (SA) par la différence de la tension réelle côté sortie (ZA) ou de la tension de consigne correspondante (ZA*) et de la tension de référence côté sortie (SAR).

5. Procédé de fonctionnement selon la revendication 4, **caractérisé en ce que** la sensibilité côté entrée (SE) et/ou la sensibilité côté sortie (SA) sont données à l'avance à l'élément de détermination (13) par un dispositif de commande supérieur (14) .

6. Procédé de fonctionnement selon la revendication 5, **caractérisé en ce que** la sensibilité côté entrée (SE) et/ou la sensibilité côté sortie (SA) sont déterminées par le dispositif de commande supérieur (14) dans le cadre d'un calcul de plan de réduction en utilisant un modèle de laminage (22) qui décrit le processus de laminage dans la cage de laminoir (1) en se basant sur des équations physico-mathématiques.

7. Procédé de fonctionnement selon l'une des revendications précédentes, **caractérisé en ce que** la tension de référence côté entrée (ZER) et/ou la tension de référence côté sortie (ZAR) sont données à l'avance à l'élément de détermination (13) par un dispositif de commande supérieur (14).

8. Procédé de fonctionnement selon la revendication 7, **caractérisé en ce que** le dispositif de commande supérieur (14)
- détermine à l'aide d'une épaisseur de consigne (d*), à laquelle le produit laminé plat (2) doit sortir de la cage de laminoir (1), et de la tension de référence côté entrée (ZER) et/ou de la tension de référence côté sortie (ZAR), la valeur de base de consigne initiale (s0*) ainsi que la tension de consigne côté entrée (ZE*) et/ou la tension de consigne côté sortie (ZA*),
- donne à l'avance la valeur de base de consigne initiale (s0*) d'une unité de réglage (7) comprenant le système de positionnement (6) et l'élément de détermination (13) et
- donne à l'avance la tension de consigne côté entrée (ZE*) à un régulateur de tension avant (24) qui régule la tension réelle côté entrée (ZE) sur la tension de consigne côté entrée (ZE*), et/ou donne à l'avance la tension de consigne côté sortie (ZA*) à un régulateur de tension arrière (25), qui régule la tension réelle côté sortie (ZA) sur la tension de consigne côté sortie (ZA*).

9. Procédé de fonctionnement selon l'une des revendications précédentes, **caractérisé en ce que** la valeur de position de consigne résultante (s*) est déterminée au moins pendant le laminage d'une pièce centrale du produit laminé (2) en utilisant une valeur de correction (δs2*) déterminée en utilisant une force de laminage effective (F).

10. Procédé de fonctionnement selon la revendication 9, **caractérisé en ce que** dans le cadre de la détermination de la valeur de correction (δs2*), la valeur de base de consigne résultante (s1*) est prise en compte en plus de la force de laminage effective (F).

11. Procédé de fonctionnement selon l'une des revendications précédentes, **caractérisé en ce que** la valeur de position de consigne résultante (s*) est déterminée au moins pendant le laminage d'une tête du produit laminé (20) et/ou d'un pied du produit laminé (21) sans utiliser une force de laminage effective (F) .

12. Procédé de fonctionnement selon l'une des revendications précédentes, **caractérisé en ce que** la valeur de position de consigne résultante (s*) est déterminée en utilisant l'écart entre une épaisseur (d) du produit laminé (2) détectée côté sortie de la cage de laminoir (1) et une épaisseur de consigne (d*) .

13. Système de commande d'une cage de laminoir (1) pour le laminage d'un produit laminé plat (2) en métal, dans lequel le système de commande est conçu par des blocs matériels et/ou une programmation de logiciels de manière telle qu'il réalise en fonctionnement un procédé de fonctionnement selon l'une des revendications précédentes.

14. Unité de laminage pour le laminage d'un produit laminé plat (2) en métal, dans laquelle l'unité de laminage présente une cage de laminoir (1) pour le laminage du produit laminé plat (2) et un système de commande selon la revendication 13.
